# EUROPÄISCHE PATENTSCHRIFT

(11) **EP 0 314 627 B1**
(45) Veröffentlichungstag und Bekanntmachung des Hinweises auf die Patenterteilung: **14.07.1993**
(21) Anmeldenummer: 88810729.9
(22) Anmeldetag: 25.10.1988
(51) Int. Cl.: B65D 51/20, B65D 3/26, B65D 17/00

(54) **Dose**
Canister
Boîte

(30) Priorität: 30.10.1987 CH 4259/87
(43) Veröffentlichungstag der Anmeldung: 03.05.1989
(73) Patentinhaber: Sandherr Packungen AG, CH-9444 Diepoldsau (CH)
(72) Erfinder: Schellenberg, Walter, CH-9444 Diepoldsau (CH)
(74) Vertreter: Quehl, Horst Max, Dipl.-Ing.

(56) Entgegenhaltungen:
- CH-A- 453 117
- FR-A- 1 273 581
- US-A- 3 561 668

## Beschreibung

Die Erfindung betrifft eine Dose mit den Merkmalen des Oberbegriffs des Patentanspruchs 1.

Eine Dose dieser Art ist bekannt durch die CH-A-453 117. Ihre verhältnismässig massive Verschlussmembran ist mit einem Grifflappen und einem dicken, zum Eingriff eines separaten Dosendeckels vorgesehenen Verstärkungsring in einem Stück in Spritztechnik aus Kunststoff hergestellt. Die aus einer Rille bestehende Solltrennlinie der Verschlussmembran ermöglicht nicht ein werkzeugloses Oeffnen, sondern sie soll das Aufschneiden erleichtern. Die Herstellung einer solchen Verschlussmembran in Spritztechnik ist mit hohem apparativen und zeitlichen Aufwand verbunden, so dass solche Dosen keine wesentliche Verbreitung gefunden haben und für Verschlussmembranen nahezu auschliesslich Metallmembranen verwendet werden. Bei letzteren wird der Grifflappen entweder aufgeklebt (DE-A--2 061 497) oder aus der Membranfolie ausgestanzt. Beim Ausstanzen (DE-A-2 615 812) muss der dabei entstehende Einschnitt durch ein zusätzliches Folienstück verschlossen werden.

Durch die US-A-3 561 668 ist es weiterhin bekannt, einen durch Tiefziehen einer Kunststoffolie hergestellten Deckel mit einem knopfförmigen Griff zu versehen, der sich nicht über die Ebene des oberen Deckelrandes erhebt. Es wurden auch andere Ausführungsmöglichkeiten eines Griffes angedeutet, ohne jedoch anzugeben, wie dieser auszuformen und anzubringen ist.

Der Erfindung liegt die Aufgabe zugrunde, eine Dose der eingangs genannten Art zu finden, die sich mit geringem apparativen Aufwand und hoher Produktivität leicht herstellen lässt, ohne daß umweltbelastendes Metall- bzw. Aluminiumfolienmaterial für die Verschlussmembran erforderlich ist.

Die Lösung der genannten Aufgabe erfolgt aufgrund der kennzeichnenden Merkmale des Patentanspruchs 1.

Da die Verschlussmembran mit ihrer Grifflasche durch Tiefziehen einer Kunststoffolie hergestellt wird, kann die folglich senkrecht nach oben stehende doppelwandige Grifflasche mit geringem Kraftaufwand beim Aufsetzen eines üblichen Napfdeckels durch diesen flach auf die Membranfläche niedergebogen werden, so dass sie nach Lösen dieses Deckels teilweise wieder nach oben in eine griffgerechte schräge Position zurückfedert.

Gegenüber Spritzgiessformen für die Herstellung der zuvor genannten vorbekannten Verschlussmembranen und Tiefziehwerkzeugen für die Herstellung von Verschlussmembranen aus Metall, bzw. Aluminium hat die Kunststoff-Tiefziehform für die Herstellung einer Verschlussmembran für eine erfindungsgemässe Dose einen wesentlich einfacheren Aufbau, da durch das Verformen im Blasverfahren nur eine Formhälfte, d.h. eine Matrize, erforderlich ist, denn durch ein Erwärmen der Kunststoffolie lässt diese sich unter geringen Kräften tiefziehen. Auch für die Herstellung einer Querschnittsverringerung in der Verschlussmembran zur Ausbildung eines Solltrennbereichs ist nur ein verhältnismässig einfaches Werkzeug erforderlich, da durch ein geheiztes Prägewerkzeug die entsprechende Verformung bei geringem Kraftaufwand erfolgt.

Vorteilhafte Ausgestaltungen der Erfindung ergeben sich auch aus der folgenden Beschreibung eines Ausführungsbeipieles anhand der Zeichnungen. Es zeigt:
- Fig.1: einen Querschnitt durch die Verschlussmembran,
- Fig.2: einen Querschnitt durch einen Schnittring,
- Fig.3: einen Querschnitt durch eine auf einer Formdruckplatte angeordnete Matrize und
- Fig.4: eine Aufsicht auf die Matrize nach Fig.3.

Wie die Fig.1 zeigt, hat die Verschlussmembran 1 eine zylindrische Wand 2, die verschiedene Querschnittsformen, z.B. kreisförmig, oval, quadratisch mit abgerundeten Ecken u.s.w. aufweisen kann. Nach aussen schliesst sich an die zylindrische Wand ein nach unten gebogener und somit im Querschnitt u-förmiger Rand 3 an, der dem Kantenschutz eines nichtdargestellten Dosenkörpers aus z.B. gewickeltem Kartonmaterial dient. Die zylindrische Wand 2 ist dicht mit der Innenwand des Dosenkörpers versiegelt. Diese Siegelverbindung entlang des zylindrischen Wand 2 kann einen Solltrennbereich bilden, wenn auf den Verbleib des Kantenschutzes 3 am Dosenkörper nach dem Oeffnen der Dose verzichtet wird. In dieser zylindrischen Wand 2 der Verschlussmembran 1 kann jedoch eine umlaufende Solltrennlinie eingeprägt sein. Vorzugsweise befindet sich jedoch eine nichtdargestellte Solltrennlinie im Bereich 4 des Uebergangs zwischen dem die Dosenöffnung überspannenden Teil 5 der Verschlussmembran und deren Wand 2.

Um die Verschlussmembran 1 oder zumindest den die Dosenöffnung überspannenden Teil 5 zum Oeffnen der Dose vom Dosenkörper zu lösen, wird der an diesem Teil 5 angeformte Grifflappen 6 nach oben gezogen, so dass die Abtrennung entlang des Solltrennbereichs erfolgt. Dieser Grifflappen 6 hat zwei mindestens angenähert parallel zueinander verlaufende Wandteile 7,8, die zumindest angenähert die gleiche Dicke aufweisen wie der übrige Teil der Verschlussmembran 1. Die somit hohle Ausbildung des Grifflappens 6 ergibt sich durch seine Tiefziehformung über den zungenförmig nach oben stehenden Kernteil 9 der Tiefziehmatrize 10 unter dem Druck von einseitig auf die Membranfolie wirkender Pressluft.

Das Tiefziehen einer erwärmten Kunststoffolie mit Pressluft in einer Matrize 10, ausgehend von einem kontinuierlichen Folienband im Taktverfahren ist allgemein bekannt, so dass sich eine detaillierte Beschreibung des Verfahrensablaufs, der Fördermittel zur Formstation, der Heizzone, der Pressluftzufuhr, des Schnittmesserantriebs, der Abfallaufrollung u.s.w. erübrigt. Das Schneidmesser zum Herausschneiden des für die Verschlussmembran 1 erforderlichen Folienmaterials aus dem kontinuierlichen Folienband ist in Fig.2 gezeigt. Die Formmatrize 10,an deren Innenfläche die Membranfolie unter dem Druck der Pressluft angeblasen wird,ist in den Fig.3 und 4 gezeigt. Im Bereich 11 des Kernteiles 9 für den Grifflappen 6 ist die Bodenfläche 12 nach unten abgesetzt, so dass sich in der Verschlussmembran 1 ein vertiefter Bereich 13 ergibt, in den sich der Grifflappen 6 hineinlegt, wenn er durch den nichtdargestellten, den Hohlraum der Verschlussmembran 1 ausfüllenden Napfdeckel auf die Membranfläche niedergedrückt wird. Die entsprechende umgelegte Position des Grifflappens 6 ist in Fig.4 durch eine Strich-Punkt-Linie 6' angedeutet.

Als Material für die Verschlussmembran 1 ist beispielsweise PET (Polyäthylenterephthalat) geeignet. Zur Herstellung der Siegelverbindung mit dem Dosenkörper wird die entsprechende Membranfolie mit einer Thermolackschicht versehen, die auch die Dichtigkeit der Verschlussmembran verbessert. Ein wesentlicher Vorteil der Herstellung der Verschlussmembran durch Tiefziehen, im Vergleich zu einem Spritzverfahren besteht auch in der Möglichkeit, die Verschlussmembran 1 aus einer Verbundfolie herzustellen, so dass verschiedene Materialeigenschaften von mehreren Folienschichten zu einer optimalen Kombination führen.

Es versteht sich, dass der Boden der Dose unter Weglassung des Grifflappens auf die gleiche Weise in einer Tiefziehmatrize aus einer Membranfolie hergestellt werden kann.

Die Dicke der Membranfolie liegt beispielsweise im Bereich von 0,2 bis 0,4 mm.

## Patentansprüche

1. Dose mit einer Verschlussmembran (1) aus Kunststoff, die über einen Solltrennbereich mit dem Dosenkörper verbunden ist und die durch einen Dosendeckel überdeckt ist, wobei an dem die Dosenöffnung überspannenden Teil (5) der Verschlussmembran (1) einstückig ein Grifflappen (6) angeformt ist, dadurch gekennzeichnet, dass die Verschlussmembran (1) aus einer Kunststoffolie mit daraus tiefgezogenem Grifflappen (6) besteht, so dass der Grifflappen (6) doppelwandig ist und durch den Dosendeckel auf die Membranfläche federnd niedergebogen ist.

2. Dose nach Anspruch 1, dadurch gekennzeichnet, dass die Verschlussmembran (1) aus einer Verbundfolie besteht.

3. Dose nach Anspruch 2, dadurch gekennzeichnet, dass mindestens eine Schicht der Verschlussmembran aus PET besteht.

4. Dose nach einem der Ansprüche 1 bis 3, dadurch gekennzeichnet, dass in der Verschlussmembran (1) in Abstand von einem einen Kantenschutz des Dosenkörpers bildenden Aussenrand (3) eine umlaufende Schwächungsrille vorgesehen ist.

5. Matrize zur Herstellung der Verschlussmembran (1) der Dose nach Anspruch 1 durch Tiefziehen unter Pressluft, gekennzeichnet durch einen zungenförmig senkrecht von der Bodenfläche (12) der Matrize (10) wegstehenden Kernteil (9) zur Tiefziehformung des Grifflappens (6) der Verschlussmembran (1).

## Claims

1. Canister with a plastic closure diaphragm (1), which is connected by means of a predetermined breaking area to the canister body and which is covered by a canister cover, a gripping tab (6) being shaped in one piece onto the part (5) of the closure diaphragm (1) covering the canister opening, characterized in that the closure diaphragm (1) is made from a plastic film with a gripping tab (6) deep-drawn therefrom, so that the gripping tab (6) is double-walled and is resiliently bent down onto the diaphragm surface by the canister cover.

2. Canister according to claim 1, characterized in that the closure diaphragm (1) is formed from a composite film.

3. Canister according to claim 2, characterized in that at least one layer of the closure diaphragm is of PET.

4. Canister according to one of the claims 1 to 3, characterized in that an all-round weakening groove is provided in the closure diaphragm (1) spaced from an outer rim (3) forming an edge protection for the canister body.

5. Cavity for the manufacture of the closure diaphragm (1) of the canister according to claim 1 by deep-drawing under compressed air, characterized by a tongue-like core part (9) projecting vertically from the bottom surface (12) of the cavity (10) for the deep-drawing of the gripping tab (6) of the closure diaphragm (1).

## Revendications

1. Boîte avec une membrane de fermeture (1) en matière plastique, qui est reliée par l'intermédiaire d'une zone de séparation de consigne au corps de la boîte et qui est recouverte par un couvercle de boîte, membrane dont la partie (5), chevauchant l'orifice de la boîte, présente une languette de saisie (6) formée sur cette membrane de fermeture et faisant partie intégrante de celle-ci,
caractérisée par le fait que la membrane de fermeture (1) est constituée par une feuille en matière plastique, emboutie de manière telle que la languette de saisie (6) est à double paroi et est repoussée élastiquement sur la surface de la membrane par le couvercle de la boîte.

2. Boîte suivant la revendication 1, caractérisée par le fait que la membrane de fermeture (1) est constituée par une feuille sandwich.

3. Boîte suivant la revendication 2, caractérisée par le fait qu'au moins une épaisseur de la membrane sandwich est constituée par du téréphtalate de polyéthylène.

4. Boîte suivant l'une quelconque des revendications de 1 à 3, caractérisée par le fait que dans la membrane de fermeture (1) est prévue une rainure d'affaiblissement périphérique, à distance d'un bord extérieur (3) formant une protection de l'arête du corps de la boîte.

5. Matrice pour la fabrication, par emboutissage sous l'action d'air comprimé, de la membrane de fermeture (1) de la boîte suivant la revendication 1 ,
caractérisée par la présence d'un noyau (9), en forme de languette, issu verticalement du fond (12) de la matrice (10), aux fins du formage par emboutissage de la languette de saisie (6) de la membrane de fermeture.
